# EUROPÄISCHE PATENTSCHRIFT

(11) **EP 0 126 947 B1**
(45) Veröffentlichungstag und Bekanntmachung des Hinweises auf die Patenterteilung: **13.07.1988**
(21) Anmeldenummer: 84104321.9
(22) Anmeldetag: 17.04.1984
(51) Int. Cl.: F02M 61/08, F02M 61/20

(54) **Kraftstoff-Einspritzdüse für Brennkraftmaschinen**
Fuel injection nozzle for internal-combustion engines
Injecteur de carburant pour moteur à combustion interne

(30) Priorität: 25.05.1983 DE 3318887
(43) Veröffentlichungstag der Anmeldung: 05.12.1984
(73) Patentinhaber: ROBERT BOSCH GMBH, 70442 Stuttgart (DE)
(72) Erfinder: Trachte, Dietrich, Dipl.-Ing., D-7250 Leonberg (DE)

(56) Entgegenhaltungen:
- EP-A- 0 084 662
- GB-A- 2 093 118
- GB-A- 2 099 077
- US-A- 4 034 917

## Beschreibung

### Stand der Technik

Die Erfindung geht aus von einer Kraftstoff-Einspritzdüse nach der Gattung des Hauptanspruchs.

Einspritzdüsen dieser Gattung sind Gegenstand der am 3.8.1983 veröffentlichten EP-A-0 084 662, welche die Prioritäten vom 26.1.1982 und 29.5.1982 beansprucht und daher gemäss Art. 54(3) des EPÜ zum Stand der Technik zählt.

Bei diesen Einspritzdüsen wird die Öffnungsbewegung der Ventilnadel nach dem ungedämpften Vorhub dadurch verzögert bzw. gedämpft, dass der Kraftstoff nur gedrosselt in den sich dabei vergrössernden Dämpfungsraum nachströmen kann. Beim Schliesshub der Ventilnadel ist dafür gesorgt, dass die Ventilnadel ohne Behinderung durch die Dämpfungsmittel rasch in ihre Schliessstellung zurückkehren kann. Der ungedämpfte Vorhub wird dadurch erzielt, dass die den Dämpfungsraum umschliessende Kappe in der Schliessstellung der Ventilnadel auf der Stirnseite des kolbenartigen Ansatzes der Ventilnadel aufliegt und die Länge des Ansatzes so bemessen ist, dass die Kappe um eine dem ungedämpften Vorhub entsprechende Distanz von der ihr zugeordneten gehäusefesten Sperrschulter entfernt ist. Beim Öffnungshub der Ventilnadel kann die Kappe der Ventilnadel zunächst ungehindert folgen, bis sie an der Sperrschulter anschlägt. Diese Anordnung ist sehr einfach und kommt gegebenenfalls auch ohne zusätzliche Teile aus. Jedoch wird der Abstand der Kappe von der gehäusefesten Sperrschulter in der Schliesslage der Ventilnadel von einer Vielzahl von Masstoleranzen beeinflusst, so dass eine exakte Einhaltung des Sollwertes des ungedämpften Vorhubs eine sehr hohe Fertigungsgenauigkeit mehrerer Teile oder zusätzliche Einstellmassnahmen bedingt.

### Vorteile der Erfindung

Die erfindungsgemässe Anordnung mit den kennzeichnenden Merkmalen des Hauptanspruchs hat demgegenüber den Vorteil, dass mit einfachen und bereits beim Zusammenbauen der Einspritzdüse anbringbaren Mitteln die gewünschte Länge des ungedämpften Vorhubs genau eingehalten werden kann. Die tatsächliche Länge des Vorhubs wird nur noch durch die Masstoleranzen zwischen den Stützschultern am Distanzkörper und zwischen Gegenschulter und Stirnrandschulter der Kappe bestimmt.

Durch die in den Unteransprüchen aufgeführten Massnahmen sind vorteilhafte Weiterbildungen der im Hauptanspruch angegebenen Anordnung möglich.

Ein einfacher und wenig Material beanspruchender Distanzkörper ergibt sich, wenn der Distanzkörper als Ring mit zwei unterschiedlich grossen Durchmesserabschnitten ausgebildet ist, an deren Übergang die der Gegenschulter der Kappe zugeordnete Stützschulter gebildet ist. Der grössere Durchmesserabschnitt des Ringes kann vorteilhaft einen Randflansch der Kappe übergreifen und mit mehreren Randausklinkungen versehen sein, zwischen denen einzelne Stützlappen gebildet sind.

Die Kappe kann ohne Randflansch oder eine sonstige Umfangsschulter ausgebildet werden, wenn gemäss einem weiteren Vorschlag der Erfindung der Distanzkörper eine mit einem Boden versehene Hülse ist, deren Tiefe um den ungedämpften Vorhub grösser als die Länge der Kappe ist.

### Zeichnung

Zwei Ausführungsbeispiele der Erfindung sind in der Zeichnung dargestellt und in der nachfolgenden Beschreibung näher erläutert. Es zeigen Figur 1 eine Einspritzdüse nach dem ersten Ausführungsbeispiel im Längsschnitt, Figur 2 vergrössert mehrere Einzelteile der Figur 1, und Figur 3 das zweite Ausführungsbeispiel in einer der Figur 2 entsprechenden Darstellung.

### Beschreibung der Ausführungsbeispiele

Die Einspritzdüse nach Figur 1 hat einen Düsenkörper 10, der durch eine Überwurfmutter 12 an einem Düsenhalter 14 festgespannt ist. Zwischen dem Düsenkörper 10 und dem Düsenhalter 14 ist eine Hülse 16 angeordnet, welche einen nach innen gerichteten Kragen 18 hat, der eine Kammer 20 von einer im Durchmesser grösseren Kammer 22 im Inneren der Einspritzdüse abteilt. Im Düsenkörper 10 ist ein Ventilsitz 24 gebildet und eine Ventilnadel 26 verschiebbar gelagert, deren Dichtkegel 27 von einer Schliessfeder 28 gegen den Ventilsitz 24 gedrückt ist. Die Schliessfeder 28 stützt sich am Düsenkörper 10 ab und greift über ein Flanschteil 30 an einer Stützscheibe 32 an, die sich ihrerseits an einer Schulter 34 der Ventilnadel 26 abstützt.

Im Düsenhalter 14 ist eine Zulaufbohrung 36 gebildet, welche in die Kammer 20 einmündet, die über einen von dem Kragen 18 umgebenen Durchbruch 38 mit der Kammer 22 verbunden ist. Aus dieser führt eine Bohrung 40 im Düsenkörper 10 in einen Ringraum 42, der zwischen der zentralen Bohrungswand des Düsenkörpers 10 und dem Mantelumfang eines im Durchmesser verkleinerten Abschnitts 44 der Ventilnadel 26 gebildet ist und unmittelbar bis vor den Ventilsitz 24 reicht. Zwischen dem Flanschteil 30 und dem Düsenkörper 10 ist in der dargestellten Schliesslage ein Abstand hg vorhanden, welcher dem Gesamthub der Ventilnadel 26 entspricht. Die Ventilnadel 26 wird vom Kraftstoffdruck entgegen der Schliessfeder 28 nach aussen in Öffnungsrichtung verschoben, bis der Flanschteil 30 am Düsenkörper 10 anschlägt. Beim Schliessen des Ventils führt die Schliessfeder 28 die Ventilnadel 26 nach innen in die dargestellte Schliesslage zurück.

An die Schulter 34 der Ventilnadel 26 schliesst sich ein kolbenförmiger Ansatz 46 an, welcher durch den Durchbruch 38 hindurchtritt und in die Kammer 20 ragt. Der Durchmesser des Ansatzes 46 entspricht zweckmässig dem Führungsdurchmesser der Ventilnadel 26. Auf den Ansatz 46 ist eine Kappe 48 aufgesetzt, welche einen Boden 50, ein Mantelteil 52 und einen mit mehreren radialen Schlitzen 53 (Fig. 2) versehenen Flanschrand 54 hat. Zwischen der Stirnseite des Ansatzes 46 und dem Boden 50 ist in der Kappe 48 ein Dämpfungsraum 55 gebildet, welcher über das Radialspiel zwischen dem Ansatz 46 und dem Mantelteil 52 der Kappe 48 gedrosselt mit dem Strömungsweg des Kraftstoffs verbunden ist.

Auf den Mantelteil 52 ist ein Distanzring 56 aufgeschoben, der mit einem Ringflansch 58 versehen ist, an dessen Aussenumfang gleichmässig verteilt drei axial gerichtete, den Flanschrand 54 der Kappe 48 übergreifende Stützlappen 60 angeformt sind. Am Ringflansch 58 greift eine Rückführfeder 62 für die Kappe 48 an, welche den Distanzring 56 mit seinen Stützlappen 60 gegen den Kragen 18 der Hülse 16 drückt.

Durch die beschriebene Ausbildung hat der Distanzring 56 zwei in Achsrichtung zueinander versetzte Stützschultern 64 und 66, von denen die eine, 64, durch die untere Seitenfläche des Ringflansches 58 und die andere, 66, durch die in einer gemeinsamen Ebene liegenden Stirnflächen der Stützlappen 60 gebildet ist. Die Stützschulter 64 ist einer Gegenschulter 68 an der Kappe 48 zugeordnet, welche durch die obere Ringfläche des Flanschrandes 54 gebildet ist. Die untere Seitenfläche des Flanschrandes 54 bildet eine Stirnrandschulter 70, welche dem als gehäusefeste Sperrschulter dienenden Kragen 18 zugeordnet ist. Der axiale Abstand der Stützschultern 64, 66 entspricht der Summe aus der Höhe des Flanschrandes 54 und der Länge eines ungedämpften Vorhubs hᵥ.

In der dargestellten Schliesslage der Ventilnadel 26 hat die Rückführfeder 62 den Distanzring 56 an den Kragen 18 angelegt und die Kappe 48 unter Verdrängung von Kraftstoff aus dem Dämpfungsraum 55 soweit gegen den Kragen 18 verschoben, dass zwischen der Stirnrandschulter 70 der Kappe 48 und dem Kragen 18 ein dem ungedämpften Vorhub hᵥ entsprechender Spalt verbleibt. Durch den ansteigenden Kraftstoffdruck am Beginn eines Einspritzvorganges werden zunächst die Ventilnadel 26 samt Ansatz 46 und Kappe 48 gemeinsam um den Vorhub hᵥ verschoben, wobei das Volumen des Dämpfungsraumes annähernd unverändert bleibt und die Ventilnadelbewegung praktisch ungedämpft erfolgt.

Am Ende des Vorhubes hᵥ kommt die Kappe 48 zur Anlage am Kragen 18, welcher die Kappe 48 an einer Weiterbewegung mit der Ventilnadel 26 hindert. Bei dieser Weiterbewegung fällt entweder der Druck im Dämpfungsraum 55 ab oder der Druckanstieg im Dämpfungsraum 55 erfolgt langsamer als in der Kammer 20, so dass die Bewegung der Ventilnadel 26 verzögert bzw. gedämpft wird, bis das Flanschteil 30 am Düsenkörper 10 anschlägt und den Öffnungshub beendet. Der Kraftstoff kann zwischen den Stützlappen 60 und durch die Schlitze 53 in der Kappe 48 praktisch ungedrosselt in den Durchbruch 38 und von dort wie beschrieben weiter zum Ventilsitz 24 gelangen.

Beim gedämpften bzw. verzögerten Öffnungshub der Ventilnadel 26 wird Kraftstoff durch das Radialspiel zwischen dem Ansatz 46 und dem Mantelteil 52 der Kappe 48 in den Dämpfungsraum 55 eingedrückt. Bei der Schliessbewegung der Ventilnadel 26 wird über das eingeströmte Kraftstoffpolster im Dämpfungsraum 55 die Kappe 48 mit nach oben genommen, wobei die Rückführfeder 62 der wesentlich stärkeren Schliessfeder 28 nur einen verhältnismässig geringen Widerstand entgegensetzt. Die Rückführfeder 62 ist so bemessen, dass die in den Dämpfungsraum 55 eingeströmte Kraftstoffmenge vom Beginn des Schliesshubs der Ventilnadel 26 bis zum Beginn des nächsten Öffnungshubes bis auf ein Restvolumen aus dem Dämpfungsraum 55 herausgedrückt ist und der Distanzring 55 wieder zur Anlage an den Kragen 18 gekommen ist.

Die Kappe 48 zentriert sich auf der Ventilnadel 26 und hat ein ausreichend grosses radiales Spiel gegenüber dem Düsenhalter 14, so dass die Ventilnadel 26 klemmfrei arbeiten kann. Die Rückführfeder 62 für die Kappe 48 erstreckt sich zum Teil über die Kappe 48 hinweg, so dass bei dieser Ausführung die Mittel zum partiellen Dämpfen des Öffnungshubes der Ventilnadel 26 nur wenig Platz in Achsrichtung der Einspritzdüse benötigen.

Mit der beschriebenen Anordnung lässt sich ein Vorstrahl formen, der praktisch vom Spritzbeginn an eine konstante Einspritzmenge liefert. Bei entsprechend hart ausgelegter Dämpfung lässt sich ein ausgeprägter Übergang von Vorstrahl zu Hauptstrahl erzielen. Die beschriebene Anordnung lässt sich auch bei solchen Einspritzdüsen sinnvoll einsetzen, bei denen die Dämpfung noch vor Beendigung des Ventilnadelhubes wieder aufgehoben und dadurch ein nach Menge und Intensität von einem Vorstrahl deutlich abgesetzter Hauptstrahl erzeugt wird. In diesem Fall kann ein ungedämpfter Vorhub der Ventilnadel zweckmässig dafür vorgesehen sein, ein schleichendes Öffnen der Ventilnadel zu vermeiden. Der Vorschub wird nur durch die Zuordnung zweier Teile bestimmt und auch nicht bei geänderter Lage des Kragens 18 beeinflusst, die sich z.B. durch ein falsches Anzugsmoment der Überwurfmutter 12, plastisches oder elastisches Verformen des Düsenhalters 14 und der Hülse 16 oder durch andere Fertigungstoleranzen ergeben können.

Beim Ausführungsbeispiel nach Figur 3 ist eine Ventilnadel 26' mit einem im Durchmesser geschwächten kolbenartigen Ansatz 46' versehen, auf welchen eine Kappe 48' aufgesteckt ist, die ein glattzylindrisches Mantelteil 52' hat. Der Distanzkörper ist hier eine auf die Kappe 48' aufgesteckte Hülse 56', deren Boden 80 die eine Stützschulter 64' bildet, welche mit dem als Gegenschulter 68' wirkenden Boden 50' der Kappe 48' zusammenarbeitet. Die Hülse 56' hat einen Flanschrand 82, an dem die Rückführfeder 62' angreift und der die zweite Stützschulter 66' bildet, welche dem gehäusefesten Kragen 18' zugeordnet ist. Dieser ist mit mehreren über den Umfang verteilten örtlichen Aussparungen 84 versehen, durch die der Kraftstoff ungehindert zum Ventilsitz 24 gelangen kann.

In der dargestellten Schliesslage der Ventilnadel 26' hat der zwischen Kappe 48' und Ansatz 46' gebildete Dämpfungsraum 55' sein kleinstes Volumen und die dem Kragen 18' zugekehrte Stirnrandschulter 70' der Kappe 48' ist um das Mass hᵥ vom Kragen 18' entfernt. Bei der Öffnungsbewegung der Ventilnadel 26' kommt die Kappe 48' nach dem ungedämpften Vorhub hᵥ zur Anlage am Kragen 18', wonach die weitere Öffnungsbewegung der Ventilnadel 26' wie beim vorbeschriebenen Ausführungsbeispiel gedämpft erfolgt.

## Patentansprüche

1. Kraftstoff-Einspritzdüse für Brennkraftmaschinen, mit einer von einer Schliessfeder (28) belasteten und in Strömungsrichtung des Kraftstoffs öffnenden Ventilnadel (26), die mit einem Kolben (46) verbunden ist, dessen stromauf liegendes Stirnende einen mit Kraftstoff gefüllten Dämpfungsraum (55) begrenzt, welcher beim Öffnungshub der Ventilnadel (26) nur über einen Drosselkanal mit dem Strömungsweg des Kraftstoffs verbunden und in einer auf den Kolben (46) aufgesteckten Kappe (48) gebildet ist, die von einer Rückführfeder (62) in Öffnungsrichtung der Ventilnadel (26) beaufschlagt ist, nach einem ungedämpften Vorhub des Kolbens (46) mit einer Stirnrandschulter (70) an einer Sperrschulter (18) des Gehäuses zur Anlage kommt und danach gegenüber dem sich weiterbewegenden Kolben (46) unter Vergrösserung des Dämpfungsraumes (55) zurückbleibt, dadurch gekennzeichnet, dass die Rückführfeder (62) an einem auf die Kappe (48) aufgesteckten und auf dieser verschiebbar geführten Distanzkörper (56) angreift, welcher mit zwei axial zueinander versetzten Stützschultern (64, 66) versehen ist, von denen die eine einer Gegenschulter (68) an der Kappe (48) und die andere der Sperrschulter (18) des Gehäuses zugeordnet ist und die einen axialen Abstand zueinander haben, welcher um die Länge (hᵥ) des ungedämpften Vorhubes grösser als der axiale Abstand der Gegenschulter (68) der Kappe (48) von deren Stirnrandschulter (70) ist.

2. Einspritzdüse nach Anspruch 1, dadurch gekennzeichnet, dass der Distanzkörper ein Ring (56) mit zwei unterschiedlich grossen Durchmesserabschnitten ist, an deren Übergang die der Gegenschulter (68) der Kappe (48) zugeordnete Stützschulter (64) gebildet ist.

3. Einspritzdüse nach Anspruch 2, dadurch gekennzeichnet, dass der grössere Durchmesserabschnitt des Ringes (56) einen Randflansch (54) der Kappe (48) übergreift.

4. Einspritzdüse nach Anspruch 2 oder 3, dadurch gekennzeichnet, dass der grössere Durchmesserabschnitt des Ringes (56) mit Randausklinkungen versehen ist, zwischen denen einzelne Stützlappen (60) gebildet sind.

5. Einspritzdüse nach Anspruch 1, dadurch gekennzeichnet, dass der Distanzkörper eine mit einem Boden (80) versehene Hülse (56') ist, deren Tiefe um den ungedämpften Vorhub (hᵥ) grösser als die Länge der Kappe (48') ist.

## Claims

1. Fuel injection nozzle for internal combustion engines, having a valve needle (26), which is loaded via a closing spring (28), opens in flow direction of the fuel and is connected to a piston (48), the upstream face end of which bounds a damping space (55) which is filled with fuel, in the opening stroke of the valve needle (26) is connected to the flow path of the fuel only via a restriction passage and is formed in a cap (48) fitted on the piston (46), which cap is impinged in opening direction of the valve needle (26) by a return spring (62), comes into contact with a blocking shoulder (18) of the casing by a face rim shoulder (70) after an undamped prestroke of the piston (48) and thereafter remains behind with respect to the further-moving piston (46), with enlargement of the damping space (55), characterized in that the return spring (62) acts on a spacer (56) which is fitted on the cap (48), is displaceably guided on the latter and provided with two supporting shoulders (64, 66), which are axially offset with respect to each other and of which one is assigned to a counter shoulder (68) on the cap (48) and the other is assigned to the blocking shoulder (18) of the casing and which have an axial distance with respect to each other which is greater by the length (hᵥ) of the undamped prestroke than the axial distance of the counter shoulder (68) of the cap (48) from its face rim shoulder (70).

2. Injection nozzle according to Claim 1, characterized in that the spacer is a ring (56) having two diameter sections of different sizes, at the transition of which the supporting shoulder (64) assigned to the counter shoulder (68) of the cap (48) is formed.

3. Injection nozzle according to Claim 2, characterized in that the larger diameter section of the ring (56) overlaps a rim flange (54) of the cap (48).

4. Injection nozzle according to Claim 2 or 3, characterized in that the larger diameter section of the ring (56) is provided with rim notches, between which individual supporting lugs (60) are formed.

5. Injection nozzle according to Claim 1, characterized in that the spacer is a sleeve (56'), provided with a base (80), the depth of which sleeve is greater by the amount of the undamped prestroke (hᵥ) than the length of the cap (48').

## Revendications

1. Buse d'injection de carburant, pour des moteurs à combustion interne, avec un pointeau de soupape (26) chargé par un ressort de fermeture et s'ouvrant dans le sens d'écoulement du carburant, qui est relié à un piston (46), dont le côté frontal situé en amont de l'écoulement délimite une enceinte d'amortissement (55) remplie de carburant, qui, lors de la course d'ouverture du pointeau de soupape (26) n'est reliée avec le trajet d'écoulement du carburant, que par un canal de laminage et est formé dans un capuchon engagé sur le piston (46), qui est soumis à l'action d'un ressort de rappel (62), dans le sens d'ouverture du pointeau de soupape (26), après une course initiale non amortie du piston (46), qui vient en appui avec un épaulement de barrage (18) du carter et qui reste ensuite en retrait, par rapport au piston (46) qui continue de se déplacer en agrandissant l'enceinte d'amortissement (55), caractérisé en ce que le ressort de rappel (62) engrène sur un corps d'espacement (56) engagé sur le capuchon et guidé de manière mobile sur celui-ci, qui est pourvu de deux corps d'espacement (56) décalés axialement l'un par rapport à l'autre (64, 66), auxquels sont attribués, à l'un un contre-épaulement (68) sur le capuchon (48) et à l'autre l'épaulement de barrage (18) du carter et qui sont à un intervalle axial entre-eux, qui est plus grand de la valeur de la longueur (hv) de la course initiale, que l'intervalle axial du contre-épaulement (68) du capuchon (48) d'avec son épaulement de bordure frontale (70).

2. Buse d'injection selon la revendication 1, caractérisée en ce que le corps d'espacement (56) est une bague avec deux sections de diamètres de grandeur différente, à la transition desquels est formé l'épaulement d'appui (64) à qui est attribué le contre-épaulement (68) du capuchon (48).

3. Buse d'injection selon la revendication 2, caractérisée en ce que la section de grand diamètre de la bague (56) recouvre une bordure bridée (54) du capuchon (48).

4. Buse d'injection selon la revendication 2 ou 3, caractérisée en ce que la section de grand diamètre de la bague (56) est pourvue d'entailles de bordure, entre lesquelles sont formées de languettes d'appui (60) individuelles.

5. Buse d'injection selon la revendication 1, caractérisée en ce que le corps d'espacement est une douille (56') pourvue d'un fond (80), dont la profondeur est plus grande que la longueur du capuchon (48'), autour de la valeur de la course initiale non amortie (hv).
